# FASCICULE DE BREVET EUROPEEN

(11) **EP 3 459 102 B1**
(45) Date de publication et mention de la délivrance du brevet: **26.08.2020**
(21) Numéro de dépôt: 17731200.6
(22) Date de dépôt: 16.05.2017
(51) Int. Cl.: H01H 85/02, H01H 85/041, H01H 85/045

(54) **CARTOUCHE FUSIBLE**
SICHERUNGSKARTUSCHE
FUSE CARTRIDGE

(30) Priorité: 19.05.2016 FR 1654480
(43) Date de publication de la demande: 27.03.2019
(73) Titulaire: HAGER-ELECTRO SAS, 67210 Obernai (FR)
(72) Inventeur: KALISCHEK, Nicolas, 67210 BERNARDSWILLER (FR); DECKERT, Denis, 67190 MUTZIG (FR)
(74) Mandataire: Cabinet Nuss
(86) Numéro de dépôt international: PCT/FR2017/051177
(87) Numéro de publication internationale: WO 2017/198942

(56) Documents cités:
- JP-A- 2005 251 702
- JP-A- 2010 279 229
- US-A- 4 272 750
- US-A- 4 608 470
- US-A- 4 937 699
- US-A1- 2003 102 947
- US-A1- 2009 261 451

## Description

La présente invention relève du domaine des équipements de sécurité électrique, et a pour objet une cartouche fusible comportant un élément fusible, une enveloppe renfermant ledit élément fusible et deux contacts extrémaux disposés de part et d'autre de ladite enveloppe.

Le rôle de la cartouche fusible est d'ouvrir un circuit électrique lorsque l'intensité y est trop élevée. Cela est réalisé traditionnellement par la fusion d'un élément fusible sous l'effet de l'élévation de température provoquée par la surintensité.

Lors de la fermeture des circuits par la mise en place d'une cartouche fusible, l'on peut observer l'apparition de courants d'appel très importants et pouvant atteindre plusieurs centaines d'ampères. Cela est particulièrement le cas dans les circuits à courant continu pouvant comporter par exemple des onduleurs convertisseurs. Ceci a pour effet de souder littéralement la cartouche fusible aux contacts du porte-fusible lors de sa mise en place. En outre, ce problème survient quasi systématiquement dans de tels circuits comportant des étages de condensateurs, qui lorsqu'ils sont déchargés présentent un court-circuit au démarrage de celui-ci.

Il existe un deuxième inconvénient lors de la fermeture de ces circuits, qui est le stress produit lors des charges rapides ou des mises en route brusques. Cela peut entraîner un vieillissement accéléré des équipements montés dans le circuit.

Il existe ainsi un besoin de disposer d'un système permettant de protéger les équipements d'un circuit, même lors de la fermeture ou mise en route du circuit par l'intermédiaire d'une cartouche fusible.

La publication US 2009/261451 A1 décrit déjà une cartouche fusible conforme au préambule de la revendication 1 de la présente invention.

La présente invention a pour but de pallier les inconvénients précités et de proposer une cartouche fusible intégrant un dispositif de protection complémentaire permettant de limiter le courant lors de la mise en place de cette cartouche fusible.

A cet effet, la présente invention a pour objet une cartouche fusible selon la revendication 1. Cet élément résistif est un élément complémentaire qui permet de réduire, au moins temporairement, l'intensité du courant circulant dans le circuit.

Ainsi, le courant peut circuler à travers deux voies selon que le contact est établi d'une part, entre la première surface de contact du contact résistif et le contact opposé, en traversant l'élément résistif et l'élément fusible et, d'autre part, entre la deuxième surface de contact du contact résistif et le contact opposé en traversant uniquement l'élément fusible. Dans les deux cas, la protection contre les surintensités est assurée.

De préférence, l'élément résistif peut être choisi parmi : une résistance électrique, un fil, un ruban, une lame, une tôle découpée, une résistance bobinée.

L'invention prévoit également, selon un mode de réalisation, de disposer d'une cartouche fusible pouvant comporter deux éléments résistifs et dans laquelle les deux contacts extrémaux forment des contacts extrémaux résistifs. Une telle configuration permet de faciliter l'insertion correcte de la cartouche fusible dans un porte fusible car les deux contacts extrémaux sont résistifs, et il n'y a de ce fait pas de notion de sens de montage.

Selon une variante de l'invention, la cartouche fusible est du type à couteaux. Dans ce cas, il peut être avantageux de positionner la première surface de contact du côté opposé aux pattes d'accrochage pour la poignée d'enlèvement ou poignée amovible de manipulation. Une telle disposition permet d'assurer le bon positionnement de la cartouche fusible dans un porte fusible, en s'assurant que le premier contact de la cartouche avec les griffes d'un porte fusible est réalisé avec la première surface de contact de la cartouche fusible.

Dans une autre variante, elle est du type cylindrique. De préférence, la première surface de contact peut présenter une superficie faible en regard de celle de la deuxième surface de contact. En effet, cette première surface est destinée à entrer en contact électrique uniquement lors de la mise en place de la cartouche fusible, à savoir temporairement. D'un autre côté, la deuxième surface de contact est celle qui est sollicitée lors de l'utilisation dite classique de la cartouche fusible, c'est-à-dire lorsque le courant traverse uniquement l'élément fusible, et il est donc indispensable que le contact électrique se fasse correctement au niveau de la deuxième surface de contact.

D'autres buts, caractéristiques et avantages de l'invention apparaîtront à la lecture de la description suivante qui se réfère aux figures annexées représentant des modes de réalisation préférentiels de l'invention, donnés uniquement à titre d'exemples non limitatifs, et dans lesquelles :
- la figure 1 est une vue en élévation d'une cartouche fusible selon l'invention,
- la figure 2 est une vue représentant schématiquement la cartouche fusible illustrée à la figure 1,
- la figure 3 est une vue schématique d'une cartouche fusible comportant deux éléments résistifs,
- les figures 4A à 4C représentent les étapes d'insertion de la cartouche fusible des figures 1 à 2 dans les griffes d'un porte-fusible, et
- les figures 5A à 5C représentent les étapes d'insertion de la cartouche fusible de la figure 3 dans les griffes d'un porte-fusible.

Les figures 1 et 2 représentent schématiquement une cartouche fusible 1 selon l'invention. Elle comporte une enveloppe 4 intégrant d'une part, un élément fusible 5 qui fond lors de l'apparition d'une surintensité pour ouvrir le circuit dans lequel il est monté et, d'autre part, un élément résistif 6. Cet élément résistif 6 a pour but d'assurer la fonction de limitation de courant dans le circuit concerné, afin de fournir une protection lors de la fermeture du circuit par la cartouche fusible 1.

Pour ce faire, un des contacts extrémaux 2, 3 de la cartouche fusible 1 comporte deux surfaces de contact 7, 8 distinctes, désignées comme étant une première surface de contact 7 et une deuxième surface de contact 8. La deuxième surface de contact 8 est reliée au contact extrémal opposé 3 par l'élément fusible 5. Dans cet exemple de réalisation, les contacts extrémaux 2, 3 de la cartouche fusible 1 sont sous la forme de couteaux parallélépipédiques et la première surface de contact 7 est positionnée du côté opposé aux pattes d'accrochage 13 pour la poignée d'enlèvement. L'élément résistif 6 est monté en série entre la première surface de contact 7 et l'élément fusible 5, il s'agit dans cet exemple d'un fil résistif réalisé en aluminium.

Ainsi, lorsqu'un porte-fusible ferme un circuit électrique avec la première surface de contact 7 et la surface opposée 3, le courant circule en série dans l'élément résistif 6 et l'élément fusible 5. Le courant dans le circuit est de ce fait réduit, de sorte que le porte-fusible assure, en plus de sa fonction de protection traditionnelle de coupure en cas de surintensité par l'intermédiaire de l'élément fusible 5, une protection complémentaire de limitation de courant.

D'autre part, lorsque le porte-fusible 1 ferme un circuit électrique avec la deuxième surface de contact 8 et la surface opposée 3, le courant circule uniquement à travers l'élément fusible 5, de manière traditionnelle.

Ainsi, avantageusement, la cartouche fusible 1 protège toujours le circuit contre les surintensités, quelle que soit la première ou la deuxième surface 7, 8 du contact extrémal résistif 2 qui ferme le circuit, c'est-à-dire quelle que soit la position de la cartouche fusible 1 dans un porte fusible.

De préférence, les première et deuxième surfaces de contact 7, 8 sont isolées l'une de l'autre électriquement, par exemple par une couche 12 d'air ou de matière électriquement isolante, telle qu'une matière céramique, telle que de la stéatite, par exemple, du verre, ou une matière synthétique, comme c'est le cas dans l'exemple illustré.

La première surface de contact 7 présente dans cet exemple une superficie qui correspond à la moitié de celle de la deuxième surface de contact 8. Cette première surface de contact 7 est celle qui est destinée à être la première à venir en contact avec les griffes d'un porte-fusible lors de la mise en place de la cartouche fusible 1. La deuxième surface de contact 8 est la surface qui est en contact avec les griffes du porte-fusible lorsque la cartouche fusible 1 est dans sa position montée.

La figure 3 représente une cartouche fusible 110 selon un mode de réalisation de l'invention dans laquelle les deux contacts extrémaux 2, 2' sont des contacts résistifs, c'est-à-dire qu'ils sont tous les deux liés à un élément résistif 6, 6'. A cet effet, les deux contacts extrémaux 2 et 2' comportent chacun une première surface de contact 7, 7' et une deuxième surface de contact 8, 8' isolées électriquement l'une de l'autre par une matière isolante 12, 12' et les éléments résistifs 6 et 6' sont reliés électriquement d'une part à l'élément fusible 5 et, d'autre part, à la première surface de contact 7, 7' correspondante.

En plus des avantages de l'invention, ce mode de réalisation présente l'avantage de faciliter la mise en place d'une cartouche fusible 110 dans un porte fusible en supprimant la notion de sens, les deux contacts extrémaux étant liés à un élément résistif 5.

Les figures 4A à 4C représentent les différentes étapes de montage d'une cartouche fusible 1 selon l'invention dans un porte-fusible. La cartouche 1 y est représentée sans son enveloppe 4. La figure 4A représente la cartouche fusible 1 avant son insertion dans le porte-fusible. La figure 4B représente le premier contact entre la cartouche fusible 1 et les griffes 9 et 11 du porte-fusible. Ce premier contact est réalisé, d'une part, entre la première surface de contact 7 du contact résistif 2 et une griffe 9 et, d'autre part, entre le contact opposé 3 et une l'autre griffe 11 du porte-fusible. Le courant circule ainsi dans le porte-fusible depuis la griffe 9, puis dans la première surface de contact 7, puis dans l'élément résistif 6, puis dans l'élément fusible 5, puis dans le contact opposé 3 puis dans la griffe 11, ou inversement. En d'autres termes, lorsque la cartouche fusible 1 est ainsi positionnée au cours de son insertion, le circuit correspondant est à la fois protégé des surintensités et limité en courant.

La figure 4C représente la cartouche fusible 1 en position montée dans le porte-fusible 11. Dans cette position la griffe 9 est en contact avec la première surface de contact 7 et la deuxième surface de contact 8 du contact résistif 2. Le courant traverse le circuit à partir de la deuxième surface de contact 8 car le circuit y est moins résistif. Le courant circule ainsi dans le porte-fusible depuis la griffe 9, puis dans la deuxième surface de contact 8 puis dans l'élément fusible 5, puis dans le contact opposé 3 puis dans la griffe 10, ou inversement. En d'autres termes, lorsque la cartouche fusible 1 est en position montée ou opérationnelle dans un porte-fusible, le circuit correspondant est protégé des surintensités, selon un fonctionnement classique.

Les figures 5A à 5C correspondent à la mise en place d'une cartouche fusible 110 représentée sans son enveloppe 4 dans le même porte-fusible que celui illustré dans les figures 4A à 4C. La mise en place est la même. La différence consiste en ce que dans la position illustrée dans la figure 5B, le circuit se ferme sur les deux premières surfaces de contact 7, 7' de la cartouche fusible 110, et le courant traverse deux éléments résistifs 6, 6' au lieu d'un seul dans la cartouche fusible 1 des figures 4A à 4C.

La cartouche fusible 1, 110 selon l'invention permet ainsi, en un seul dispositif, d'une part, de réduire l'intensité du courant et donc limiter le courant d'appel lors de l'insertion de la cartouche fusible 1, 110 tout en disposant de la protection classique contre les surintensités et, d'autre part, de disposer de ladite protection classique lorsque la cartouche fusible est dans sa position opérationnelle dans le porte fusible.

## Revendications

1. Cartouche fusible (1, 110) comportant un élément fusible (5), une enveloppe (4) renfermant ledit élément fusible (5) et deux contacts extrémaux (2, 2', 3) disposés de part et d'autre de ladite enveloppe (4), ladite cartouche fusible (1, 110) comportant au moins un élément résistif (6, 6') monté en série avec ledit élément fusible (5), ledit élément résistif (6, 6') étant monté en série entre l'un desdits contacts extrémaux (2, 2', 3), dit contact résistif (2, 2'), et l'élément fusible (5),
ladite cartouche fusible (1, 110) est **caractérisée en ce que** ledit élément résistif (6, 6') est disposé dans l'enveloppe (4) et
**en ce que** ledit contact résistif (2, 2') comporte une première et une deuxième surfaces de contact (7, 7' ; 8, 8') isolées électriquement l'une de l'autre, **en ce que** l'élément résistif (6, 6') est relié électriquement à la première surface de contact (7, 7') destinée à entrer en contact électrique uniquement lors de la mise en place de la cartouche fusible, à savoir temporairement, et **en ce que** l'élément fusible (5) relie électriquement la deuxième surface de contact (8, 8') et le contact extrémal opposé (3, 2').

2. Cartouche fusible, selon la revendication 1, **caractérisée en ce que** l'élément résistif (6, 6') est choisi parmi : une résistance électrique, un fil, un ruban, une lame, une tôle découpée, une résistance bobinée.

3. Cartouche fusible, selon l'une quelconque des revendications précédentes, **caractérisé en ce qu'**il comporte deux éléments résistifs (6, 6') et **en ce que** les deux contacts extrémaux forment des contacts extrémaux résistifs (2, 2').

4. Cartouche fusible, selon l'une quelconque des revendications précédentes, **caractérisée en ce qu'**elle est du type à couteaux.

5. Cartouche fusible, selon l'une quelconque des revendications précédentes, **caractérisée en ce qu'**elle est du type cylindrique.

## Patentansprüche

1. Sicherungspatrone (1, 110) mit einem Sicherungselement (5), einem das Sicherungselement (5) umschließenden Gehäuse (4) und zwei Endkontakten (2, 2', 3), die auf beiden Seiten des Gehäuses (4) angeordnet sind,
wobei die Sicherungspatrone (1, 110) mindestens ein Widerstandselement (6, 6') aufweist, das mit dem Sicherungselement (5) in Reihe geschaltet ist, wobei das Widerstandselement (6, 6') zwischen einem der Endkontakte (2, 2', 3), dem Widerstandskontakt (2, 2') und dem Sicherungselement (5) in Reihe geschaltet ist, wobei die Sicherungspatrone (1, 110) **dadurch gekennzeichnet ist, dass** das Widerstandselement (6, 6') in der Hülle (4) angeordnet ist und
dass der genannte Widerstandskontakt (2, 2') eine erste und eine zweite Kontaktfläche (7, 7'; 8, 8') umfasst, die elektrisch voneinander isoliert sind,
dass das Widerstandselement (6, 6') elektrisch mit der ersten Kontaktfläche (7, 7') verbunden ist, die nur beim Einsetzen der Sicherungspatrone, nämlich vorübergehend, in elektrischen Kontakt kommen soll,
und dass das Sicherungselement (5) die zweite Kontaktfläche (8, 8') und den gegenüberliegenden Endkontakt (3, 2') elektrisch verbindet.

2. Sicherungspatrone nach Anspruch 1,
**dadurch gekennzeichnet, dass** das Widerstandselement (6, 6') ausgewählt ist aus:
einem elektrischen Widerstand, einem Draht, einem Band, einer Zunge, einem Blechzuschnitt, einem gewickelten Widerstand.

3. Sicherungspatrone, gemäß einem der vorstehenden Ansprüche,
**dadurch gekennzeichnet, dass** diese zwei Widerstandselemente (6, 6') umfasst und dass die beiden Endkontakte resistive Endkontakte (2, 2') bilden.

4. Sicherungspatrone, gemäß einem der vorstehenden Ansprüche,
**dadurch gekennzeichnet, dass** diese vom Typ Messersicherung ist.

5. Sicherungspatrone, gemäß einem der vorstehenden Ansprüche,
**dadurch gekennzeichnet, dass** diese vom zylindrischen Typ ist.

## Claims

1. Fuse cartridge (1, 110) including a fuse element (5), a casing (4) enclosing said fuse element (5) and two end contacts (2, 2', 3) that are arranged at either end of said casing (4), said fuse cartridge (1, 110) including at least one resistive element (6, 6') that is connected in series with said fuse element (5), said resistive element (6, 6') being connected in series between one of said end contacts (2, 2', 3), said resistive contact (2, 2') and the fuse element (5),
said fuse cartridge (1, 110) being **characterized in that** said resistive element (6, 6') is arranged within the casing (4), and
**in that** said resistive contact (2, 2') includes first and second contact surfaces (7, 7'; 8, 8') that are electrically insulated from one another, **in that** the resistive element (6, 6') is electrically connected to the first contact surface (7, 7') which is intended to make electrical contact only when the fuse cartridge is put in place, namely temporarily, and **in that** the fuse element (5) electrically connects the second contact surface (8, 8') and the opposite end contact (3, 2').

2. Fuse cartridge according to Claim 1, **characterized in that** the resistive element (6, 6') is chosen from: an electrical resistor, a wire, a strip, a blade, a cut metal sheet and a wire-wound resistor.

3. Fuse cartridge according to either of the preceding claims, **characterized in that** it includes two resistive elements (6, 6') and **in that** the two end contacts form resistive end contacts (2, 2').

4. Fuse cartridge according to any one of the preceding claims, **characterized in that** it is a blade fuse cartridge.

5. Fuse cartridge according to any one of the preceding claims, **characterized in that** it is a cylindrical fuse cartridge.
